# EUROPÄISCHE PATENTSCHRIFT

(11) **EP 1 574 473 B1**
(45) Veröffentlichungstag und Bekanntmachung des Hinweises auf die Patenterteilung: **14.05.2008**
(21) Anmeldenummer: 04030355.4
(22) Anmeldetag: 21.12.2004
(51) Int. Cl.: B66C 3/04, E02F 3/40, E02F 9/28

(54) **Greifwerkzeug**
Gripping tool
Outil de préhension

(30) Priorität: 12.03.2004 DE 202004003910 U
(43) Veröffentlichungstag der Anmeldung: 14.09.2005
(73) Patentinhaber: Liebherr-Hydraulikbagger GmbH, 88457 Kirchdorf/Iller (DE)
(72) Erfinder: Dirk Asam, 85081 Ulm (DE); Bernd Wager, 88457 Kirchdorf (DE); Holf Mieger, 88457 Kirchdorf (DE)
(74) Vertreter: Laufhütte, Dieter

(56) Entgegenhaltungen:
- DE-A1- 1 756 642
- DE-C1- 3 841 940
- DE-U1- 9 102 928
- US-A- 4 907 356

## Beschreibung

Die Erfindung betrifft ein Greifwerkzeug, vorzugsweise einen Mehrschalengreifer, mit mindestens einem Zinken, gemäß dem Oberbegriff des Anspruchs 1. Ein solches Greifwerkzeug ist aus US 4 907 356 bekannt.

Mehrschalengreifer für den Materialumschlag dienen insbesondere der Verladung von Schüttgütern, Fein- und Grobschrott, Abbruchmaterial oder auch zum Verladen von VA-Stählen. Bei diesen Materialien handelt es sich um abrasive Materialien, die oft eine wesentlich höhere Härte aufweisen als das aufnehmende Werkzeug bzw. der Greifer. Hierdurch tritt nach relativ kurzer Zeit ein erheblicher Materialabtrag an den Greiferschalen auf. Aus konstruktiven Gründen, insbesondere wegen der erforderlichen Zähigkeit, sind die Greiferschalen aus einem nicht so widerstandsfähigen Material hergestellt, so dass der Verschleiß insgesamt sehr hoch ist.

Um die Standzeit der Greiferschalen zu erhöhen, werden die Greiferschalen derzeit durch sogenanntes Aufpanzern mit einer Elektrode regeneriert. Diese Auftragsschweißung ist sehr zeitaufwendig und es ist zu dieser Regenerierung der Greiferschalen notwendig, die gesamte Greiferschale auszubauen.

Aufgabe der Erfindung ist es, die Haltbarkeit der Greifwerkzeuge zu verlängern und die eventuell notwendige Regenerierung der Greifwerkzeuge zu vereinfachen und damit die Regenerierungskosten zu senken.

Erfindungsgemäß wird diese Aufgabe durch die Kombination der Merkmale des Anspruchs 1 gelöst.

Hierdurch werden die von dem abrasiven Material hauptsächlich angegriffenen Bereiche wirkungsvoll geschützt. Nach entsprechendem Verschleiß der zusätzlich vorgesehenen Verschleißelemente können diese in einfacher Weise ausgetauscht werden. Ferner können die einzelnen Segmente ausgetauscht werden.

Besondere Ausgestaltungen der Erfindung ergeben sich aus dem sich an den Hauptanspruch anschließenden Unteransprüchen: Demnach kann das mindestens eine Verschleißelement aus verschleißfestem Material bestehen. Dieses verschleißfeste Material kann einerseits ein hoch verschleißbeständiges Material sein, das als solches nicht schweißbar ist, oder aber auch ein hoch vergütetes Material, das gerade noch schweißbar ist.

Das mindestens eine Verschleißelement kann vorteilhaft über Bolzen und/oder Schrauben mit der Greiferschale wieder lösbar verbunden sein. Hierdurch ist ein besonders einfaches Austauschen der Verschleißelement möglich.

Alternativ kann das Verschleißelement über eine Klebeverbindung mit der Greiferschale verbunden sein. In diesem Fall kann ein hoch verschleißbeständiges Material, das als solches nicht schweißbar ist, mit der Greiferschale verbunden werden. Dies ist natürlich auch für den vorgenannten Fall der Bolzen und/oder Schraubenverbindung möglich.

Im Rahmen der Erfindung kann das Verschleißelement auch aus hoch vergütetem Material bestehen, welches zwar sehr widerstandsfähig ist, jedoch noch schweißbar ist. Dieses Verschleißelement kann über eine Heftschweißung mit der Greiferschale verbunden sein.

Gemäß der Erfindung ist das Verschleißelement als Guss- oder Schmiedeteil gefertigt.

Weitere Einzelheiten und Vorteile der Erfindung ergeben sich aus einem in der Zeichnung dargestellten Ausführungsbeispiel.

Es zeigen:
- Fig. 1:: eine Greiferschale eines erfindungsgemäßen Greifwerkzeugs in perspektivischer Ansicht.
- Fig. 2:: das Greifwerkzeug nach Fig. 1 in frontaler Ansicht,
- Fig. 3:: das Greifwerkzeug nach Fig. 1 in Seitenansicht und
- Fig. 4:: das Greifwerkzeug gemäß Fig. 1 in Rückansicht.

In Fig. 1 ist eine einzelne Greiferschale 10 eines erfindungsgemäßen Greifwerkzeugs, bestehend aus einem Zinken, gezeigt. Die Greiferschale 10 ist, wie in der Fig. 1, gekrümmt ausgeführt. Die Greiferschale 10 weist in üblicher Weise Lagerstellen 12 und 14 auf. Grundsätzlich sind die Greiferschalen 10 aus einem zähen aber nicht sehr widerstandsfähigen Material hergestellt. Um die Greiferschalen 10 insbesondere im äußerem Bereich gegen die Abrasion des zu greifenden Materials zu schützen, sind in der hier dargestellten Ausführungsvariante drei Verschleißteile 16, 18 und 20 derart auf die Greiferschale 10 aufgesetzt, dass hier die Hauptverschleißbereiche durch diese Verschleißelemente 16, 18 und 20 schützend abgedeckt sind. Im hier dargestellten Ausführungsbeispiel sind die Verschleißelemente 16, 18 und 20 als Gussteile ausgeführt, wobei alle drei Teile in Form von Kreissegmenten gestaltet sind.

Seitlich weisen die Verschleißelemente, die den äußeren Umfang des Zinkens der Greiferschale 10 umschließen, Bohrungen 22 auf, durch die in hier nicht näher dargestellter Art und Weise Befestigungsschrauben steckbar und mit der Greiferschale 10 verschraubbar sind. Somit kann hier durch einfaches Lösen von vier Schrauben jeweils ein segmentartiges Verschleißelement 16, 18 oder 20 bei entsprechendem Verschleiß gezielt ausgewechselt werden, ohne dass die Greiferschale 10 ausgebaut werden muss. Ein besonderer Vorteil dieses einfachen Austausches des Verschleißelements durch eine mechanische Verbindung gegenüber einer Regenerierung durch Aufschweißen besteht auch darin, dass hier die mit dem Regenerierungsschweißen verbundene erzeugte Schrumpfspannungsgefahr, die eine Festigkeitsverminderung darstellt, sicher vermieden werden kann.

## Patentansprüche

1. Greifwerkzeug, vorzugsweise Mehrschalengreifer, mit mindestens einer Greiferschale (10), die mindestens einen Zinken aufweist, wobei an der Greiferschale (10) mindestens ein Verschleißelement (16, 18, 20) derart angeordnet ist, daß die Hauptverschleißbereiche durch das mindestens eine Verschleißelement (16, 18, 20) abgedeckt sind,
**dadurch gekennzeichnet,**
**dass** mehrere als Guß- oder Schmiedeteil ausgebildete Verschleißelemente (16, 18, 20) segmentartig derartig auf welches eine Greiferschale (10) aufgesetzt sind, dass sie den äußeren Umfang des Zinkens des Greiferschale (10) umschließen.

2. Greifwerkzeug nach Anspruch 1, **dadurch gekennzeichnet, dass** das mindestens eine Verschleißelement (10) aus verschleißfestem Material besteht.

3. Greifwerkzeug nach Anspruch 1 oder 2, **dadurch gekennzeichnet, dass** das mindestens eine Verschleißelement (16, 18, 20) aus hoch verschleißbeständigem Material über Bolzen und/oder Schrauben mit der Greiferschale (10) wieder lösbar verbunden ist.

4. Greifwerkzeug nach einem der Ansprüche 1 oder 2, **dadurch gekennzeichnet, dass** das mindestens eine Verschleißelement (16, 18, 20) aus hoch verschleißbeständigem Material über eine Klebeverbindung mit der Greiferschale (10) verbunden ist.

5. Greifwerkzeug nach einem der Ansprüche 1 oder 2, **dadurch gekennzeichnet, dass** das mindestens eine Verschleißelement (16, 18, 20) aus hochvergütetem Material über eine Heftschweißverbindung mit der Greiferschale (10) lösbar verbunden ist.

6. Greifwerkzeug nach einem der Ansprüche 1 bis 6, **dadurch gekennzeichnet, dass** die Verschleißelemente (16, 18, 20) als Kreissegmente gestaltet sind.

## Claims

1. Gripping tool, preferably an orange-peel grab, comprising at least one grab shell (10) which has at least one tine, at least one wearing element (16, 18, 20) being arranged on the grab shell (10) in such a way that the main wearing regions are covered by the at least one wearing element (16, 18, 20), **characterized in that** a plurality of wearing elements (16, 18, 20) designed as castings or forgings are put onto the at least one grab shell (10) in a segment-like manner in such a way that they enclose the outer circumference of the tine of the grab shell (10).

2. Gripping tool according to Claim 1, **characterized in that** the at least one wearing element (16, 18, 20) is made of wear-resistant material.

3. Gripping tool according to Claim 1 or 2, **characterized in that** the at least one wearing element (16, 18, 20) of highly wear-resistant material is connected to the grab shell (10) via bolts and/or screws in such a way that it can be released again.

4. Gripping tool according to either of Claims 1 and 2, **characterized in that** the at least one wearing element (16, 18, 20) of highly wear-resistant material is connected to the grab shell (10) via an adhesively bonded connection.

5. Gripping tool according to either of Claims 1 and 2, **characterized in that** the at least one wearing element (16, 18, 20) of highly tempered material is releasably connected to the grab shell (10) via a tack-welded connection.

6. Gripping tool according to one of Claims 1 to 6, **characterized in that** the wearing elements (16, 18, 20) are formed as segments of a circle.

## Revendications

1. Appareil de préhension, de préférence benne preneuse à plusieurs mâchoires, comprenant au moins une mâchoire de benne preneuse (10), qui présente au moins une dent, au moins un élément d'usure (16, 18, 20) étant disposé sur la mâchoire de benne preneuse (10) de telle sorte que les zones d'usure principale sont recouvertes par le au moins un élément d'usure (16, 18, 20),
**caractérisé en ce que**
plusieurs éléments d'usure (16, 18, 20) conçus comme pièce moulée ou pièce forgée sont posés à la façon d'un segment sur une mâchoire de benne preneuse (10) de telle sorte qu'ils entourent le pourtour extérieur de la dent de la mâchoire de benne preneuse (10).

2. Appareil de préhension selon la revendication 1, **caractérisé en que** le au moins un élément d'usure (10) est à base de matériau résistant à l'usure.

3. Appareil de préhension selon la revendication 1 ou 2, **caractérisé en ce que** le au moins un élément d'usure (16, 18, 20) à base de matériau très résistant à l'usure est relié à nouveau de façon détachable par des boulons et/ou des vis à la mâchoire de benne preneuse (10).

4. Appareil de préhension selon l'une quelconque des revendications 1 ou 2, **caractérisé en ce que** le au moins un élément d'usure (16, 18, 20) à base de matériau très résistant à l'usure est relié par un assemblage collé à la mâchoire de benne preneuse (10).

5. Appareil de préhension selon l'une quelconque des revendications 1 ou 2, **caractérisé en ce que** le au moins un élément d'usure (16, 18, 20) à base de matériau très amélioré est relié de façon amovible par une liaison par soudure de pointage à la mâchoire de benne preneuse (10).

6. Appareil de préhension selon l'une quelconque des revendications 1 à 6, **caractérisé en ce que** les éléments d'usure (16, 18, 20) sont conçus comme des segments circulaires.
